# EUROPÄISCHE PATENTSCHRIFT

(11) **EP 4 311 793 B1**
(45) Veröffentlichungstag und Bekanntmachung des Hinweises auf die Patenterteilung: **22.05.2024**
(21) Anmeldenummer: 22187119.7
(22) Anmeldetag: 27.07.2022
(51) Int. Cl.: B65D 73/00

(54) **WARENAUFHÄNGER, VERKAUFSPRODUKT UND HERSTELLUNGSVERFAHREN**
MERCHANDISE HANGER, SALES PRODUCT AND METHOD OF MANUFACTURE
ÉTIQUETTE DE MARCHANDISE, PRODUIT À VENDRE ET PROCÉDÉ DE FABRICATION

(43) Veröffentlichungstag der Anmeldung: 31.01.2024
(73) Patentinhaber: Hilti Aktiengesellschaft, 9494 Schaan (LI)
(72) Erfinder: Beck, Helmut, 9497 Triesenberg (LI); Linder, Cornelius, 6900 Bregenz (AT); Rusch, Hans, 9496 Balzers (LI); Schroeder, Florian, 7304 Maienfeld (CH)
(74) Vertreter: Hilti Aktiengesellschaft Corporate Intellectual Property

(56) Entgegenhaltungen:
- WO-A1-99/30982
- WO-A1-2020/117420
- WO-A1-2023/099216

## Beschreibung

Die Erfindung betrifft einen Warenaufhänger zum Aufhängen von Waren an beispielsweise einem Verkaufsständer. Des Weiteren betrifft die Erfindung ein Verkaufsprodukt und ein Herstellungsverfahren.

Aus der WO 99/30982 A1 ist ein aus einem schrumpffähigen Material hergestellter Warenaufhänger zum Aufhängen von Waren an einem Verkaufsständer bekannt. WO 2023/099216 A1 (Stand der Technik nach Artikel 54(3) EPÜ) offenbart einen Warenaufhänger aus einem Papierwerkstoff.

Waren, beispielsweise Werkzeuge für mobile Werkzeugmaschinen wie beispielsweise Bohrer, insbesondere Gesteinsbohrer, Meißel, Bauverbrauchsprodukte wie beispielsweise Schrauben, Dübel, Nägel, Befestigungselemente, verpackte Bauchemikalien oder dergleichen, werden zur Präsentation in Verkaufsräumen häufig an Verkaufsständern aufgehängt. Dazu sind die Waren mit einem Warenaufhänger versehen. Der Warenaufhänger weist dazu eine Aufhängeöffnung, beispielsweise in Form eines sogenannten «Eurolochs», auf. Mithilfe der Aufhängeöffnung kann der Warenaufhänger und damit die Ware beispielsweise an einem Haken des Verkaufsständers befestigt werden.

Auf Baustellen, beispielsweise auf Hochbau-Baustellen oder Tiefbau-Baustellen, müssen die Waren vor dem Erstgebrauch vom Warenaufhänger getrennt werden. Warenaufhänger werden beim Auspacken der Ware häufig unsachgemäß entsorgt, beispielsweise achtlos zur Seite oder auf den Boden geworfen. Angesichts der schieren Menge derartiger Waren auf Baustellen ergibt sich hieraus eine erhebliche Umweltbelastung.

Aufgabe der vorliegenden Erfindung ist es daher, eine Möglichkeit zu schaffen, mit der Waren, insbesondere Waren zur Verwendung auf Baustellen, an Verkaufsständern präsentiert werden können, wobei mit der Verpackung der Waren verbundene Umweltrisiken reduziert sind.

Gelöst wird die Aufgabe durch einen **Warenaufhänger** mit einem Aufnahmebereich, wobei durch den Aufnahmebereich ein Aufnahmeraum zur Aufnahme einer Ware zumindest einer Warenart, beispielsweise wenigstens einer Art eines Werkzeugs für eine mobile Werkzeugmaschine oder wenigstens eine Art eines Bauverbrauchsprodukts, im Inneren des Aufnahmeraums ausgebildet ist, wobei der Aufnahmebereich aus einer Wickelhülse ausgebildet ist und / oder wenigstens eine Wickelhülse umfasst. Erfindungsgemäß ist die Wickelhülse aus einem biologisch abbaubaren Material, insbesondere ein Zellstoff-basiertes Material, beispielsweise ein Holz- oder Gräser-haltiges Material, bevorzugt Papier und/oder Pappe, ausgebildet, und ist eine Verengung, beispielsweise eine innere Ausbuchtung des Aufnahmebereichs, im Aufnahmeraum ausgebildet.

Eine Wickelhülse kann dazu aus einem, insbesondere blattförmigen, Rohmaterial hergestellt sein. Dazu kann das Rohmaterial gewickelt werden, sodass eine, insbesondere rohrförmige, Hülse ausgebildet wird.

Ein der Erfindung zugrunde liegender Gedanke ist dabei, dass Wickelhülsen aus einem grundsätzlich umweltfreundlichen Material gefertigt sein können. Derartige umweltfreundliche Materialien weisen jedoch zumindest von Haus aus oftmals nicht ausreichende mechanische Eigenschaften auf, um eine Ware an diesen zu befestigen. Eine Wickelhülse bietet jedoch Gestaltungsparameter, durch die mechanische Eigenschaften des Warenaufhängers an die jeweilige im Warenaufhänger aufzunehmende Ware angepasst werden können. Insbesondere kann die Steifigkeit der Wickelhülse beispielsweise durch die Dicke und / oder durch die Anzahl der Lagen, also der Wicklungen, der Wickelhülse angepasst werden.

Ein weiterer Gedanke ist ferner, die Ware in einem Innenraum der Wickelhülse aufzunehmen. Die Ware kann dazu in die Wickelhülse eingeschoben werden. Vorzugsweise entspricht zumindest ein Durchmesser der Ware einem Innendurchmesser der Wickelhülse. So kann zumindest abschnittsweise ein Reibschluss und / oder ein Formschluss zwischen der Wickelhülse und mit der Warebestehen

Während bislang mit Hilfe von Wickelhülsen aufwickelbare Waren wie beispielsweise Toilettenpapier bereitgestellt werden, ist vorgesehen, die Waren, bevorzugt nur zum Teil, in dem Innenraum der Wickelhülse aufzunehmen. Bei geeigneter Dimensionierung und geeigneter Wahl der Gestaltungsparameter kann ein Reibschluss und / oder ein Formschluss zwischen dem Warenaufhänger und der aufzunehmenden Ware hergestellt werden.

Dabei haben eigene Untersuchungen ergeben, dass Wickelhülsen überraschenderweise allein durch Reibschluss bereits starke Haltekräfte entfalten können.

Ein besonderer Vorteil besteht auch darin, dass der Warenaufhänger werkzeuglos von der Ware getrennt werden kann. So kann die Ware durch kräftiges Ziehen aus dem Aufnahmeraum herausgezogen werden. Gerade auf Baustellen kann sich hierdurch ein Effizienzvorteil ergeben, wenn beispielsweise ein Arbeiter nicht jedes Mal Handschuhe aus- und anziehen muss oder ein Spezialwerkzeug suchen muss, um eine Ware, beispielsweise ein Verbrauchsprodukt, von ihrem Warenaufhänger zu trennen.

Besonders hohe Steifigkeiten und damit starke Haltekräfte lassen sich erreichen, wenn die Wickelhülse parallel gewickelt ist. So können bereits beispielsweise sieben, insbesondere parallele, Wicklungen genügen, um Haltekräfte von 10 N oder mehr zu erreichen. Damit kann ein Warenaufhänger mit einer derartigen Wickelhülse Waren mit einem Gewicht von rund 1 kg oder sogar darüber sicher tragend aufnehmen.

Beispielsweise, aber nicht ausschließlich, wenn lediglich geringe Haltekräfte erforderlich sind, beispielsweise zum Aufhängen verhältnismäßig leichter Waren, ist auch denkbar, dass die Wickelhülse schräg, also ähnlich wie üblicherweise Wickelhülsen für Toilettenpapiere oder dergleichen, gewickelt ist. Eine solche Wickelhülse kann somit als Spiralwickelhülse ausgebildet sein. Ein Gesteinsbohrer oder ein Meissel mit einem kleinen Durchmesser, beispielsweise unterhalb von 10 Millimetern, beispielsweise 6 Millimetern, und einer Länge von wenigen Zentimetern kann ein Gewicht von beispielsweise weniger als 100 Gramm, beispielsweise zwischen 35 und 45 g, aufweisen. Für einen solchen Gesteinsbohrer beziehungsweise Meissel ist daher auch denkbar, eine schräg gewickelte Wickelhülse zu verwenden.

Als umweltfreundliches Material kann die Wickelhülse aus einem biologisch abbaubaren Material, insbesondere ein Zellstoff-basiertes Material, beispielsweise ein Holz- oder Gräser-haltiges Material, bevorzugt Papier und / oder Pappe, ausgebildet sein. Das Material kann allgemein Zellulose-haltig sein. Es kann auch bereits wiederaufbereitetes und / oder wiederaufbereitbares Material umfassen.

In eigenen Untersuchungen ist es nicht gelungen, einen Warenaufhänger für Waren zumindest höheren Gewichts, beispielsweise für Waren mit einem Gewicht von 500 g oder mehr, allein durch Falten von Papier oder Pappe herzustellen, der auch bei den zu erwartenden, rauen Transportbedingungen sicher an der Ware montiert bleibt und die erforderlichen Haltekräfte dauerhaft bereitstellen kann. Durch Verwendung solchen Materials in Form einer Wickelhülse ist dies dagegen überraschenderweise gelungen.

Die Ware kann noch sicherer am Warenaufhänger angeordnet werden, wenn im Aufnahmeraum eine Verengung ausgebildet ist. Dazu kann der Aufnahmebereich eine innere Ausbuchtung aufweisen. Weist beispielsweise die Ware selbst eine Engstelle auf, kann sich in einem Kontaktbereich zwischen der Verengung und der Engstelle ein besonders stabiler Formschluss ausbilden.

Um den Warenaufhänger und damit die Ware an üblichen Verkaufsständern beziehungsweise deren Haken befestigen zu können, kann der Warenaufhänger einen Aufhängebereich mit einer Aufhängeöffnung aufweisen.

Waren, beispielsweise die oben genannten Werkzeuge, können vergleichsweise geringe Durchmesser aufweisen. Da die zur Herstellung der Warenaufhänger verwendeten Wickelhülsen vorzugsweise einen ähnlichen Durchmesser wie diese Waren aufweisen, empfiehlt es sich, wenn die Aufhängeöffnung kreisförmig ist. Bei größeren Durchmessern ist jedoch alternativ oder ergänzend denkbar, dass die Aufhängeöffnung ein Langloch aufweist. In solchen Fällen kann die Aufhängeöffnung beispielsweise ein sogenanntes «Euroloch» aufweisen.

Zumindest in einem Bereich kann der Aufhängebereich abgeplattet sein. Dazu kann der aufhänge Bereich in diesem Bereich beispielsweise von 2 gegenüberliegenden Seiten aus zusammengepresst worden sein. in diesem Bereich kann dann besonders einfach eine Beschriftung, beispielsweise in Form eines Klebeetikett sh, aufgebracht werden.

Durch die vorangehend beschriebene Wahl eines oder mehrerer Gestaltungsparameter kann der Aufnahmebereich zur hängenden Aufnahme einer Ware von mindestens 0,1 kg, insbesondere von mindestens 0,5 kg, beispielsweise von mindestens 1 kg, eingerichtet sein.

Damit können auch schwerere Werkzeuge und / oder Verbrauchsprodukte, beispielsweise lange Nägel oder Schrauben oder Verpackungen mehrerer solcher Verbrauchsprodukte, oder Werkzeuge mit großem Durchmesser und / oder einer großen Länge, beispielsweise von mehr als 30 cm, bspw. wenigstens 50 cm Länge, mit Hilfe des Warenaufhängers am Verkaufsständer aufgehängt werden, ohne dass die Waren aus dem Warenaufhänger herausrutschen und damit beispielsweise vom Verkaufsständer herunterfällt. Mit anderen Worten kann eine besonders sichere Halterung der Waren, selbst wenn diese ein erhöhtes Gewicht aufweisen, sichergestellt werden.

Die Wicklungen der Wickelhülse können miteinander verleimt sein. Insbesondere können sie großflächig verleimt sein. Beispielsweise können sich gegenseitig kontaktierende Bereiche der Wicklungen auf wenigstens 50 Prozent der gemeinsamen Kontaktfläche, insbesondere auf wenigstens 70 Prozent, verleimt sein.

Die spezifische Gestaltung als Wickelhülse hilft, den Warenaufhänger gegen äußere Umwelteinflüsse, beispielsweise hohe Feuchtigkeit, ausgeprägte Trockenheit, hohe oder niedrige Umgebungstemperaturen, zu schützen. Insbesondere kann die Wickelhülse eingerichtet sein, selbst bei hoher Luftfeuchtigkeit, beispielsweise von mehr als 80%, nicht oder nur geringfügig aufzuquellen. Ebenso kann die Wickelhülse eingerichtet sein, selbst bei ausgeprägter Trockenheit nicht oder lediglich geringfügig zu schrumpfen.

Auch die Verleimung der Wickelhülse kann eine solche Umweltbeständigkeit verbessern.

So kann der Warenaufhänger, insbesondere durch Wahl eines geeigneten Leims, einer ausreichenden großen Verleimungsfläche und / oder durch geeignete Wahl der Anzahl von Lagen und der Wandungsdicke der Wickelhülse, eingerichtet sein, Waren dauerhaft, insbesondere mehr als 3 Monate und beispielsweise mit einem Gewicht von wenigstens 0,5 kg, insbesondere wenigstens 1 kg, bei einer durchgehenden Luftfeuchte von wenigstens 80 Prozent und / oder bei einer durchgehenden Luftfeuchte von weniger als 40 Prozent, zu tragen. Ein solcher Warenaufhänger kann in unterschiedlichsten Regionen, insbesondere weltweit oder zumindest mit Ausnahme der Polargebiete, einsetzbar sein.

In den Rahmen der Erfindung fällt des Weiteren ein **Verkaufsprodukt,** umfassend eine Ware und einen Warenaufhänger, der gemäß einer vorangehend und / oder nachfolgend beschriebenen Art ausgebildet ist, wobei die Ware zumindest teilweise in dem Aufnahmebereich des Warenaufhängers angeordnet ist.

Dazu kann die Ware länglich sein. Zumindest kann sie einen Abschnitt aufweisen, der eine längliche Form aufweist. Die Ware kann beispielsweise zylinderförmig oder zumindest im Wesentlichen zylinderförmig sein. Dabei kann unter im Wesentlichen zylinderförmig verstanden werden, dass die Ware zumindest einen Abschnitt aufweist, der eine zylinderförmige Einhüllende aufweist. Dies ist gerade bei Werkzeugen, beispielsweise den oben genannten Bohrern oder Meißeln mit ihren normierten Einsteckenden, häufig der Fall. Beispielsweise kann das Einsteckende einer Norm folgen, die üblicherweise als «SDS plus», als «SDS Max» oder dergleichen bezeichnet wird.

Die Ware kann wenigstens eine Einbuchtung aufweisen. Beispielsweise weisen die Einsteckenden gemäß «SDS Plus» mehrere Ausnehmungen bzw. Einkerbungen auf, die hier als Einbuchtungen angesehen werden können.

In diese Einbuchtungen kann der Aufnahmebereich des Warenaufhängers mit seiner Verengung eingreifen. Somit kann ein besonders stabiler Formschluss zwischen der Ware und dem Warenaufhänger hergestellt werden.

Angesichts großer Stückzahlen und damit erheblicher Umweltgefährdungen bei der Entsorgung der Warenaufhänger, ist es besonders günstig, wenn die Ware wenigstens ein Werkzeug für eine mobile Werkzeugmaschine, insbesondere ein Bohrwerkzeug, ein Meißelwerkzeug oder ein Schleifwerkzeug und / oder wenigstens ein Bauverbrauchsprodukt umfasst.

Weiter fällt in den Rahmen der Erfindung ein **Herstellungsverfahren zur Herstellung eines Verkaufsprodukts** der vorangehend und / oder nachfolgend beschriebenen Art. Das Herstellungsverfahren kann dabei folgende Phasen umfassen:
a) Anordnen eines Halteabschnitts einer Ware in einem freien Ende einer Wickelhülse,
b) Herstellen eines Reibschlusses und / oder eines Formschlusses zwischen der Wickelhülse und dem Halteabschnitt.

Dabei kann sich der Reibschluss schon durch eine geeignete Wahl der Abmessungen der Wickelhülse im Vergleich zur darin aufzunehmenden Ware ergeben.

Zur Herstellung des Formschlusses kann die Wickelhülse vor und / oder nach dem Einschieben des Halteabschnitts verformt werden. Beispielsweise kann die Wickelhülse zumindest in einem Bereich eingepresst werden. Durch das Einpressen lässt sich auf einfache Weise die Verengung herstellen.

Der Halteabschnitt kann einem Teilbereich der Ware entsprechen. Bei den eingangs genannten Werkzeugen kann der Halteabschnitt beispielsweise dem Einsteckende oder einem Teil des Einsteckendes entsprechen.

Um den Halteabschnitt in der Wickelhülse anzuordnen, kann der Halteabschnitt in das freie Ende der Wickelhülse eingeschoben werden.

Alternativ ist denkbar, Rohmaterial für die Wickelhülse um den Halteabschnitt herum zu wickeln und so den Aufnahmebereich und / oder den Aufhängebereich zu erzeugen.

Die Wickelhülse kann in einem Bereich abgeplattet werden, beispielsweise um den abgeplatteten Aufhängebereich zu erzeugen.

Eine Aufhängeöffnung kann in den Aufhängebereich eingearbeitet werden. Beispielsweise kann ein Loch in den Aufhängebereich gestanzt werden. Das Loch kann elliptisch, insbesondere kreisförmig sein.

Denkbar ist insbesondere, in einem einzigen Arbeitsgang die Aufhängeöffnung in den Aufhängebereich einzuarbeiten, den abgeplatteten Aufhängebereich zu erzeugen und / oder den Formschluss herzustellen. Dazu kann, vorzugsweise wenn sich der Haltebereich bereits in der Wickelhülse befindet, die Wickelhülse mit einem Formwerkzeug und / oder einem Stanzwerkzeug von außen gepresst und / oder gestanzt werden.

Denkbar ist auch, eine Beschriftung auf den Warenaufhänger, beispielsweise auf den abgeplatteten Bereich und / oder den Aufnahmebereich, aufzubringen. Dazu kann beispielsweise ein Etikett aufgeklebt werden.

Weitere Merkmale und Vorteile der Erfindung ergeben sich aus der nachfolgenden detaillierten Beschreibung von Ausführungsbeispielen der Erfindung, anhand der Figuren der Zeichnung, die erfindungswesentliche Einzelheiten zeigt, sowie aus den Ansprüchen. Die dort gezeigten Merkmale sind nicht notwendig maßstäblich zu verstehen und derart dargestellt, dass die erfindungsgemäßen Besonderheiten deutlich sichtbar gemacht werden können. Die verschiedenen Merkmale können je einzeln für sich oder zu mehreren in beliebigen Kombinationen bei Varianten der Erfindung verwirklicht sein.

In der schematischen Zeichnung sind Ausführungsbeispiele der Erfindung dargestellt und in der nachfolgenden Beschreibung näher erläutert.

### Es zeigen:

- Fig. 1: ein Verkaufsprodukt und
- Fig. 2: ein Herstellungsverfahren zur Herstellung des Verkaufsprodukts.

In der nachfolgenden Beschreibung der Figuren werden zur Erleichterung des Verständnisses der Erfindung für gleiche oder sich funktional entsprechende Elemente jeweils die gleichen Bezugszeichen verwendet.

**Fig. 1** zeigt ein Verkaufsprodukt **10** mit einer Ware **12,** die in einem Warenaufhänger **14** angeordnet ist. Die Ware 12 ist ein Gesteinsbohrer. Sie kann für die Verwendung mit einer mobilen Werkzeugmaschine, insbesondere einem Bohrhammer, eingerichtet sein.

Der Warenaufhänger 14 weist einen Aufnahmebereich **16** und einen Aufhängebereich **18** auf.

Der Aufnahmebereich 16 weist eine zumindest im Wesentlichen zylinderförmige Form auf.

Im Bereich des Aufnahmebereichs 16 ist ein Etikett **19** mit einer Beschriftung aufgeklebt.

Der Aufhängebereich 18 ist zumindest in einem Bereich abgeplattet. Er weist eine Aufnahmeöffnung **20** auf. Die Aufnahmeöffnung 20 ist elliptisch, insbesondere kreisförmig.

Der Aufnahmebereich 16 bildet, insbesondere am verbleibenden freien Ende des Warenaufhängers 14, einen Aufnahmeraum **22.**

Die Ware 12, also der Gesteinsbohrer, ist mit einem Halteabschnitt **24** im Aufnahmeraum 22 aufgenommen. Dabei kann der Halteabschnitt 24 einem Einsteckende der Ware 12, d. h. des Gesteinsbohrers entsprechen. Das Einsteckende kann eine Form aufweisen, die beispielsweise als «SDS Plus» oder als «SDS max» üblicherweise bezeichnet wird. Damit kann die Ware 12 wenigstens eine Einbuchtung (in Fig. 1 nicht darstellbar) aufweisen.

Der Außendurchmesser der Ware 12 im Bereich ihres Halteabschnitts 24 entspricht zumindest im Wesentlichen einem Innendurchmesser des Aufnahmeraums 22.

Somit ist zwischen der Ware 12 und dem Warenaufhänger 14, insbesondere im Bereich seines Aufnahmebereichs 16 und insbesondere im Bereich von dessen Aufnahmeraum 22, ein Reibschluss ausgebildet.

Der Warenaufhänger 14 ist aus einer Wickelhülse **26** ausgebildet. Daher weisen der Aufnahmebereich 16 und der Aufhängebereich 18 ein gewickeltes Material auf.

Die Wickelhülse 26 und damit das gewickelte Material ist eine Pappe, insbesondere ein Kartonmaterial. Es kann sich um vollständig recyceltes und / oder biologisch abbaubares Kartonmaterial handeln. Das Kartonmaterial, insbesondere eine Einzellage des Kartonmaterials, kann eine Dicke im Bereich von 0,2 bis 0,3 mm, beispielsweise 0,27 mm, aufweisen. Es kann eine Restfeuchte im Bereich von 5 bis 10 Prozent aufweisen. Sein Flächengewicht kann im Bereich von 100 bis 300 g / m², beispielsweise im Bereich von 190 bis 210 g / m², insbesondere 200 g / m², liegen.

Die Wickelhülse 26 und damit das gewickelte Material sind parallel gewickelt. Die Wickelhülse 26 weist sieben Wicklungen auf.

Benachbarte Wicklungen sind miteinander verleimt, insbesondere vollflächig verleimt. Der Leim kann wasserlöslich sein. Der Leim kann beispielsweise auf Basis von Polyvinylalkohol und/oder Polyvinylacetat sein. Bevorzugt entspricht er einer Umweltverträglichkeitsnorm. Vorzugsweise kann auch der Leim biologisch abbaubar sein.

Eine biologische Abbaubarkeit kann einem Abbau zu mindestens 80 Prozent in freier Natur bei mitteleuropäischem Klima binnen weniger als 5 Jahren, insbesondere binnen weniger als 3 Jahren, beispielsweise binnen weniger als 1 Jahr, entsprechen.

Der Warenaufhänger 14 ist Spritzwasser-beständig.

Eigene Untersuchungen haben ergeben, dass der Warenaufhänger 14 mindestens Waren 12 mit einem Gewicht von 0,5 kg sicher aufnehmen kann.

**Fig.** 2 zeigt ein Herstellungsverfahren **1000** zur Herstellung des Verkaufsprodukts 10. Zur Verdeutlichung einzelner Aspekte sind Elemente des Verkaufsprodukts 10 sowie Vorstufen des Verkaufsprodukts 10 in Fig. 2 mehrfach und nicht maßstabsgetreu abgebildet. Deren Abbildungen in Fig. 2 können sich somit in ihren Vergrößerungs- bzw. Verkleinerungsfaktoren unterscheiden.

In einer Vorbereitungsphase **1010** kann die Wickelhülse 26 bereitgestellt werden. Zu diesem Zeitpunkt kann die Wickelhülse 26 insgesamt noch zylinderförmig sein. Zur Bereitstellung der Wickelhülse 26 kann zunächst flaches oder aufgerolltes Rohmaterial, insbesondere das vorangehend beschriebene Kartonmaterial, parallel gewickelt und verleimt werden.

Die Wickelhülse 26 wird auf einen Halteabschnitt 24 der aufzunehmenden Ware 12, hier das vorangehend beschriebene Werkzeug mit seinem Einsteckende, das mehrere Einbuchtungen **25** aufweist, aufgeschoben. Somit wird der Halteabschnitt 24 der Ware 12 in einem freien Ende der Wickelhülse 26 angeordnet. Dieser Bereich entspricht dem späteren Aufnahmebereich 16 (siehe Fig. 1) mit seinem Aufnahmeraum 22 (siehe ebenfalls Fig. 1).

Vorzugsweise wird wenigstens ein Innendurchmesser des Aufnahmebereichs 16 entsprechend wenigstens einem Durchmesser des Halteabschnitts 24 gewählt, sodass mit der Anordnung des Halteabschnitts 24 im Aufnahmebereich 16 ein Reibschluss zwischen der Wickelhülse 26 und dem Halteabschnitt 24 hergestellt wird.

In einer anschließenden Formungsphase **1020** wird die Wickelhülse 26 mit Hilfe eines Formwerkzeugs **28** geformt, insbesondere gepresst.

Das Formwerkzeugs 28 kann dazu beispielsweise zwei Halbschalen **29** aufweisen.

Im Bereich des Aufnahmebereichs 16 können die Halbschalen 29 Vorsprünge **30** aufweisen. Die Vorsprünge 30 können eingerichtet sein, in die Wickelhülse 26 zu pressen und so auf deren Innenseite eine innere Ausbuchtungen **32** (in Fig. 2 schematisch mit Hilfe von Pfeilspitzen markiert) zu erzeugen.

Denkbar ist, vor dem Erzeugen der Ausbuchtungen 32 die Ware 12 so auszurichten und / oder anzuordnen, dass wenigstens eine der Einbuchtungen 25 auf wenigstens einen der Vorsprünge 30 ausgerichtet ist, sodass nach dem Pressen wenigstens eine der erzeugten Ausbuchtungen 32 in die wenigstens eine der Einbuchtungen 25 eingreift. Die Ware 12 kann dazu bereits in der Vorbereitungsphase 1010 entsprechend ausgerichtet und / oder angeordnet werden. Alternativ oder ergänzend kann dies auch während der Formungsphase 1020 erfolgen.

Somit wird durch Pressen ein Formschluss zwischen der Wickelhülse 26 und dem Halteabschnitt 24 hergestellt.

Im Bereich des Aufhängebereichs 18 kann das Formwerkzeug 28 wenigstens einen Stanzvorsprung **34** aufweisen. Der wenigstens eine Stanzvorsprung 34 kann eingerichtet sein, die Aufhängeöffnung 20 durch Ausstanzen zu erzeugen.

Nach Abnehmen des Formwerkzeugs 28 kann dann in einer Verwendungsphase **1030** das Verkaufsprodukt 10 entnommen werden.

Denkbar ist, den erzeugten Warenaufhänger 14 zu beschriften. Beispielsweise kann ein Etikett 19 (siehe Fig. 1) aufgeklebt werden.

Anschließend kann das Verkaufsprodukt 10 verwendet werden. Es kann beispielsweise an einem Haken eines Verkaufsständers (in Fig. 2 nicht dargestellt) aufgehängt werden.

### Bezugszeichenliste

- 10: Verkaufsprodukt
- 12: Ware
- 14: Warenaufhänger
- 16: Aufnahmebereich
- 18: Aufhängebereich
- 19: Etikett
- 20: Aufnahmeöffnung
- 22: Aufnahmeraum
- 24: Halteabschnitt
- 25: Einbuchtung
- 26: Wickelhülse
- 28: Formwerkzeug
- 29: Halbschalen
- 30: Vorsprünge
- 32: innere Ausbuchtung
- 34: Stanzvorsprung
- 1000: Herstellungsverfahren
- 1010: Vorbereitungsphase
- 1020: Formungsphase
- 1030: Verwendungsphase

## Patentansprüche

1. **Warenaufhänger (14)** mit einem Aufnahmebereich (16), wobei durch den Aufnahmebereich (16) ein Aufnahmeraum (22) zur Aufnahme einer Ware (12) zumindest einer Warenart, beispielsweise wenigstens eine Art eines Werkzeugs für eine mobile Werkzeugmaschine oder wenigstens eine Art eines Bauverbrauchsprodukts, im Inneren des Aufnahmeraums (22) ausgebildet ist, wobei der Aufnahmebereich (16) aus einer Wickelhülse (26) ausgebildet ist und / oder eine Wickelhülse (26) umfasst,
**dadurch gekennzeichnet,**
**dass** die Wickelhülse (26) aus einem biologisch abbaubaren Material, insbesondere ein Zellstoff-basiertes Material, beispielsweise ein Holz- oder Gräser-haltiges Material, bevorzugt Papier und / oder Pappe, ausgebildet ist und wobei im Aufnahmeraum (22) eine Verengung, beispielsweise eine innere Ausbuchtung (32) des Aufnahmebereichs (16), ausgebildet ist.

2. Warenaufhänger nach dem vorhergehenden Anspruch, **dadurch gekennzeichnet, dass** die Wickelhülse (26) parallel gewickelt ist.

3. Warenaufhänger nach einem der vorhergehenden Ansprüche, **dadurch gekennzeichnet, dass** der Warenaufhänger (14) einen Aufhängebereich (18) mit einer Aufhängeöffnung (20) aufweist.

4. Warenaufhänger nach einem der vorhergehenden Ansprüche, **dadurch gekennzeichnet, dass** die Aufhängeöffnung (20) kreisförmig ist.

5. Warenaufhänger nach einem der vorhergehenden Ansprüche, **dadurch gekennzeichnet, dass** der Aufhängebereich (18) zumindest in einem Bereich abgeplattet ist.

6. Warenaufhänger nach einem der vorhergehenden Ansprüche, **dadurch gekennzeichnet, dass** der Aufnahmebereich (16) zur hängenden Aufnahme einer Ware (12) von mindestens 0,1 kg, insbesondere von mindestens 0,5 kg, beispielsweise von mindestens 1 kg, eingerichtet ist.

7. **Verkaufsprodukt** (10), umfassend eine Ware (12) und einen Warenaufhänger (14) nach einem der vorhergehenden Ansprüche, wobei die Ware (12) zumindest teilweise in dem Aufnahmebereich (16) des Warenaufhängers (14) angeordnet ist.

8. Verkaufsprodukt nach dem vorhergehenden Anspruch, **dadurch gekennzeichnet, dass** die Ware (12) eine Einbuchtung (25) aufweist, in die die Verengung eingreift.

9. Verkaufsprodukt nach einem der beiden vorhergehenden Ansprüche, **dadurch gekennzeichnet, dass** die Ware (12) wenigstens ein Werkzeug für eine mobile Werkzeugmaschine, insbesondere ein Bohrwerkzeug, ein Meißelwerkzeug oder ein Schleifwerkzeug, umfasst.

10. Verkaufsprodukt nach einem der Ansprüche 7 bis 9, **dadurch gekennzeichnet, dass** die Ware wenigstens ein Bauverbrauchsprodukt umfasst.

11. **Herstellungsverfahren** (1000) zur Herstellung eines Verkaufsprodukts (10) nach einem der Ansprüche 7 bis 10, umfassend:
a) Anordnen eines Halteabschnitts (24) einer Ware (12) in einem freien Ende einer Wickelhülse (26) nach einem der Ansprüche 1 bis 6,
b) Herstellen eines Reibschlusses und / oder eines Formschlusses zwischen der Wickelhülse (26) und dem Halteabschnitt (24).

12. Herstellungsverfahren nach dem vorhergehenden Anspruch, **dadurch gekennzeichnet, dass** die Wickelhülse (26) zumindest in einem Bereich gepresst wird.

13. Herstellungsverfahren nach einem der vorhergehenden Ansprüche 11 oder 12, **dadurch gekennzeichnet**, die Wickelhülse (26) in einem Bereich abgeplattet wird.

## Claims

1. **Article hanger (14)** having a receiving region (16), wherein, by means of the receiving region (16), a receiving space (22) for receiving an article (12) of at least one article type, for example at least one type of tool for a mobile machine tool or at least one type of building product, is formed in the interior of the receiving space (22), wherein the receiving region (16) is formed from a wound tube (26) and/or comprises a wound tube (26),
**characterized in that**
the wound tube (26) is formed from a biodegradable material, in particular a pulp-based material, for example a wood- or grass-containing material, preferably paper and/or paperboard and wherein a narrowing, for example an inward protrusion (32) of the receiving region (16), is formed in the receiving space (22).

2. Article hanger according to the preceding claim, **characterized in that** the wound tube (26) is parallel-wound.

3. Article hanger according to either of the preceding claims, **characterized in that** the article hanger (14) has a hanging region (18) having a hanging opening (20).

4. Article hanger according to one of the preceding claims, **characterized in that** the hanging opening (20) is circular.

5. Article hanger according to one of the preceding claims, **characterized in that** the hanging region (18) is flattened in at least one region.

6. Article hanger according to one of the preceding claims, **characterized in that** the receiving region (16) is designed for receiving an article (12) of at least 0.1 kg, in particular at least 0.5 kg, for example at least 1 kg, in a suspended manner.

7. **Sales product** (10), comprising an article (12) and an article hanger (14) according to one of the preceding claims, wherein the article (12) is arranged at least partially in the receiving region (16) of the article hanger (14).

8. Sales product according to the preceding claim, **characterized in that** the article (12) has an indentation (25) in which the narrowing engages.

9. Sales product according to one of the two preceding claims, **characterized in that** the article (12) comprises at least one tool for a mobile machine tool, in particular a drilling tool, a chiselling tool or a grinding tool.

10. Sales product according to one of Claims 7 to 9, **characterized in that** the article comprises a building product.

11. **Production method (1000)** for producing a sales product (10) according to one of Claims 7 to 10, comprising:
a) arranging a holding portion (24) of an article (12) in a free end of a wound tube (26) according to one of Claims 1 to 6,
b) producing a friction fit and/or a form fit between the wound tube (26) and the holding portion (24).

12. Production method according to the preceding claim, **characterized in that** the wound tube (26) is pressed at least in one region.

13. Production method according to one of the preceding Claims 11 or 12, **characterized in that** the wound tube (26) is flattened in one region.

## Revendications

1. Suspensoir d'article (14) comprenant une zone de réception (16), un espace de réception (22) étant ménagé à travers la zone de réception (16) afin de recevoir un article (12) au moins d'un type d'article, par exemple au moins un type d'outil destiné à une machine-outil mobile ou au moins un type de produit de construction consommable, à l'intérieur de l'espace de réception (22), la zone de réception (16) étant formée d'un manchon d'enroulement (26) et/ou comprenant un manchon d'enroulement (26),
**caractérisé en ce que**
le manchon d'enroulement (26) est réalisé en une matière biodégradable, en particulier une matière à base de cellulose, par exemple une matière contenant du bois ou de l'herbe, de préférence du papier et/ou du carton, et un rétrécissement, par exemple un renflement intérieur (32) de la zone de réception (16), étant formé dans l'espace de réception (22).

2. Suspensoir d'article selon la revendication précédente, **caractérisé en ce que** le manchon d'enroulement (26) est enroulé en parallèle.

3. Suspensoir d'article selon l'une des revendications précédentes, **caractérisé en ce que** le suspensoir d'article (14) comporte une zone de suspension (18) pourvue d'une ouverture de suspension (20).

4. Suspensoir d'article selon l'une des revendications précédentes, **caractérisé en ce que** l'ouverture de suspension (20) est circulaire.

5. Suspensoir d'article selon l'une des revendications précédentes, **caractérisé en ce que** la zone de suspension (18) est aplatie au moins dans une zone.

6. Suspensoir d'article selon l'une des revendications précédentes, **caractérisé en ce que** la zone de réception (16) est conçue pour suspendre un article (12) d'au moins 0,1 kg, notamment d'au moins 0,5 kg, par exemple d'au moins 1 kg.

7. Produit de vente (10), comprenant un article (12) et un suspensoir d'article (14) selon l'une des revendications précédentes, l'article (12) étant disposé au moins partiellement dans la zone de réception (16) du suspensoir d'article (14).

8. Produit de vente selon la revendication précédente, **caractérisé en ce que** l'article (12) comporte une échancrure (25) dans laquelle s'engage le rétrécissement.

9. Produit de vente selon l'une des deux revendications précédentes, **caractérisé en ce que** l'article (12) comprend au moins un outil destiné à une machine-outil mobile, notamment un outil de perçage, un outil de burinage ou un outil de meulage.

10. Produit de vente selon l'une des revendications 7 à 9, **caractérisé en ce que** l'article comprend au moins un produit de construction consommable.

11. Procédé de fabrication (1000) destiné à la fabrication d'un produit de vente (10) selon l'une des revendications 7 à 10, ledit procédé comprenant les étapes suivantes :
a) disposer une portion de retenue (24) d'un article (12) dans une extrémité libre d'un manchon d'enroulement (26) selon l'une des revendications 1 à 6,
b) établir une liaison par friction et/ou une liaison par complémentarité de formes entre le manchon d'enroulement (26) et la portion de retenue (24).

12. Procédé de fabrication selon la revendication précédente, **caractérisé en ce que** le manchon d'enroulement (26) est enfoncé au moins dans une zone.

13. Procédé de fabrication selon l'une des revendications précédentes 11 ou 12, **caractérisé en ce que** le manchon d'enroulement (26) est aplati dans une zone.
